# EUROPÄISCHE PATENTSCHRIFT

(11) **EP 3 677 340 B1**
(45) Veröffentlichungstag und Bekanntmachung des Hinweises auf die Patenterteilung: **30.11.2022**
(21) Anmeldenummer: 19214120.8
(22) Anmeldetag: 06.12.2019
(51) Int. Cl.: B05B 1/18, B05B 15/65

(54) **BRAUSEKOPF MIT STRAHLSCHEIBENHALTEVORRICHTUNG**
SHOWER HEAD COMPRISING A SPRAY DISC HOLDING DEVICE
POMME DE DOUCHE POURVUE D'UN DISPOSITIF DE RETENUE DE DISQUE DIFFUSEUR

(30) Priorität: 02.01.2019 DE 102019200012
(43) Veröffentlichungstag der Anmeldung: 08.07.2020
(73) Patentinhaber: Hansgrohe SE, 77761 Schiltach (DE)
(72) Erfinder: Kinle, Ulrich, 77773 Schenkenzell (DE); Melle, Fabian, 77770 Durbach (DE)
(74) Vertreter: Patentanwälte Ruff, Wilhelm, Beier, Dauster & Partner mbB

(56) Entgegenhaltungen:
- DE-A1- 3 726 788
- DE-A1-102015 224 107
- US-A1- 2008 295 242

## Beschreibung

Die Erfindung bezieht sich auf einen Brausekopf mit einem Grundkörper, einer Strahlscheibe, die an einer Brausestrahlaustrittsseite des Grundkörpers gehalten ist und mindestens eine Strahlaustrittsöffnung aufweist, und einer Strahlscheibenhaltevorrichtung, mit der die Strahlscheibe an einem Strahlscheibenhaltebereich des Grundkörpers befestigt ist.

Brauseköpfe dieser Art sind in vielfältigen Ausführungen in Gebrauch und eignen sich beispielsweise für Sanitärbrausen, wie Handbrausen, Seitenbrausen und Kopfbrausen in Dusch- und Badewanneneinrichtungen.

Es sind Brauseköpfe dieser Art bekannt, bei denen die Strahlscheibenhaltevorrichtung eine einzige Schraube beinhaltet, die von außen durch eine zentrische Öffnung in der Strahlscheibe durchgesteckt und in ein zentrisches Gewinde am Grundkörper eingeschraubt wird, um dann mit ihrem Schraubenkopf die Strahlscheibe am Grundkörper zu halten. Diese Strahlscheibenhaltetechnik eignet sich nur bedingt für Brauseköpfe mit einer Strahlscheibe, die eine Vielzahl von Strahlaustrittsöffnungen mit vergleichsweise kleinen Durchtrittsquerschnitten aufweisen, beispielsweise für Brauseköpfe, die zur Bereitstellung eines sogenannten Fein- oder Nadelstrahls als Brausestrahlart ausgeführt sind und dazu über entsprechende Feinstrahl- bzw. Nadelstrahlöffnungen als Strahlaustrittsöffnungen verfügen. Bei derartigen Brauseköpfen können z.B. durch Verkalkungseffekte hohe Innendrücke durch das zugeführte Fluid, wie Duschwasser, auftreten, wodurch sich erhöhte Anforderungen an die von der Strahlscheibenhaltevorrichtung bereitzustellende Haltekraft ergeben. Meist besitzen solche Feinstrahl-Brauseköpfe zudem eine deutlich größere Anzahl an Strahlaustrittsöffnungen als klassische Brauseköpfe, die zur Bereitstellung eines normalen Brausestrahls mit klassischem, größerem Einzelstrahldurchmesser und dementsprechend mit größerem Durchtrittsquerschnitt der Strahlaustrittsöffnungen eingerichtet sind. Diese erhöhte Anzahl an Strahlaustrittsöffnungen pro Flächeneinheit der Strahlscheibe kann dazu führen, dass die Eigenstabilität bzw. die Biegesteifigkeit der Strahlscheibe abnimmt.

Die allein zentrische Strahlscheibenbefestigung am Brausekopf-Grundkörper mittels einer einzigen Schraube erweist sich in solchen Fällen oftmals als nicht mehr optimal. Auch die Verwendung mehrerer Befestigungsschrauben ist häufig keine wünschenswerte Alternative. Schrauben sind relativ teuer, und ihr Anzugsmoment muss genau eingehalten werden, damit einerseits die Schrauben ausreichend fest sitzen und ein unbeabsichtigtes Lösen vermieden wird und andererseits die korrespondierenden Schrauböffnungen nicht ausbrechen.

Die Offenlegungsschrift DE 10 2013 224 053 A1 offenbart einen Brausekopf der eingangs genannten Art, bei dem die Strahlscheibenhaltevorrichtung erste, zentrische Haltemittel zur Festlegung eines zentrischen Bereichs der Strahlscheibe am Grundkörper und zweite, periphere Haltemittel zur Festlegung eines peripheren Bereichs der Strahlscheibe am Grundkörper aufweist, wobei es sich bei den ersten und zweiten Haltemitteln jeweils insbesondere um eine Bajonetthalterung, eine Schraubhalterung oder eine Clipshalterung handeln kann.

Die Offenlegungsschrift DE 10 2015 224 107 A1 offenbart einen Brausekopf der eingangs genannten, gattungsgemäßen Art, bei dem die Strahlscheibe von einem Strahlscheibenaufbau mit mehreren als Hohlkörper ausgebildeten Strahlscheibenelementen gebildet ist, die einzeln am Grundkörper durch eine Klickmechanik lösbar befestigt werden können, wobei die Klickmechanik in einer Anbringrichtung der Strahlscheibenelemente druckbetätigbar ausgebildet ist und hierzu für jedes Strahlscheibenelement drei starre Rastfortsätze, die an der Rückseite des Strahlscheibenelements angeordnet sind, und drei korrespondierende flexible Rastarme an einer Unterseite des Grundkörpers des Brausekopfs umfasst. Die flexiblen Rastarme können mit Rastnasen in Rasträume an den starren Rastfortsätzen eingreifen, wobei die Rastarme bei erneuter Bewegung des Strahlscheibenelements in Anbringrichtung von den starren Rastfortsätzen wegfedern, so dass sich die Rastnasen aus den Rasträumen herausbewegen können, um die Verbindung zu lösen.

Die Offenlegungsschrift DE 37 26 788 A1 offenbart eine Handdusche mit einem aus zwei Kunststoff-Halbschalen zusammengesetzten Handgriff und einem an einem vorderen Ende vom Handgriff aufgenommenen Duschkopf, der von einem mehrteiligen Ventilaufbau gebildet ist, wobei ein Ventileinsatz in einem vom Handgriff aufgenommenen Ventilgehäuse aufgenommen ist und in den Ventileinsatz ein Brause- und Strahleinsatz mit einer Strahlscheibe lösbar eingeschraubt ist. Die beiden Handgriff-Halbschalen werden durch eine Schnapp-/Rastverbindung miteinander verbunden, die aus einem Paar von senkrecht zur Trennebene der Schalen von der einen Halbschale abstehenden Rasthülsen und einem Paar von gegenüberliegend von der anderen Halbschale koaxial zu den Rasthülsen abstehenden, in die Rasthülsen passenden Raststiften besteht.

Die Offenlegungsschrift US 2008/0295242 A1 offenbart eine Schwenkbrause mit einem gattungsgemäßen Brausekopf, der einen Strahlscheibenaufbau mit einer Führungsplatte, einer Deckelplatte und einer Abschlussplatte und einen mehrteiligen Grundkörper aufweist, an dem der Strahlscheibenaufbau mittels vier über die Flächenausdehnung des Strahlscheibenaufbaus hinweg verteilt angeordneten Schraubverbindungen gehalten ist.

Der Erfindung liegt als technisches Problem die Bereitstellung eines Brausekopfes der eingangs genannten Art zugrunde, bei dem die Strahlscheibenhaltevorrichtung mit relativ geringem Aufwand gefertigt werden kann, eine relativ einfache Montage der Strahlscheibe am Brausekopf-Grundkörper ermöglicht und/oder eine optimierte Haltefunktionalität für die Strahlscheibe am Brausekopf-Grundkörper zur Verfügung stellt, die sich auch für Brauseköpfe vom Feinstrahltyp gut eignet.

Die Erfindung löst dieses Problem durch die Bereitstellung eines Brausekopfes mit den Merkmalen des Anspruchs 1 oder 7. Vorteilhafte Weiterbildungen der Erfindung sind Gegenstand der Unteransprüche.

Gemäß einem ersten Aspekt der Erfindung weist die Strahlscheibenhaltevorrichtung eine Mehrzahl von Steckbefestigungsstiften und zugeordneten Stiftdurchstecköffnungen auf, durch die jeweils einer der Steckbefestigungsstifte durchgesteckt ist. Die jeweilige Stiftdurchstecköffnung ist am Strahlscheibenhaltebereich des Grundkörpers oder an der Strahlscheibe ausgebildet. Die Steckbefestigungsstifte und die Stiftdurchstecköffnungen sind zum verrasteten Festhalten der Steckbefestigungsstifte in den Stiftdurchstecköffnungen eingerichtet. Die derart ausgeführte Strahlscheibenhaltevorrichtung lässt sich mit relativ geringem Aufwand fertigen, und sie macht das Anbringen der Strahlscheibe am Brausekopf-Grundkörper recht einfach, indem die Strahlscheibe mittels der Strahlscheibenhaltevorrichtung lediglich an den Brausekopf-Grundkörper angesteckt bzw. auf diesen aufgesteckt werden braucht. Insbesondere sind hierfür keine Schrauben und kein spezielles Werkzeug erforderlich.

Mit dieser Strahlscheibenhaltevorrichtung lässt sich der Brausekopf bei Bedarf mit hoher Druckresistenz ausführen, d.h. selbst ein relativ hoher Innendruck im Brausekopf durch den Fluiddruck des dem Brausekopf zugeführten Fluids führt nicht zu funktionsbeeinträchtigenden Verformungen oder Schädigungen der Strahlscheibe. Die auf diese Weise speziell ausgeführte Strahlscheibenhaltevorrichtung ist in der Lage, auch solchen erhöhten Fluiddruckkräften Stand zu halten und die Strahlscheibe selbst in den Fällen ausreichend verformungsstabil am Grundkörper des Brausekopfs zu halten, in denen die Strahlscheibe selbst keine sehr hohe Formstabilität besitzt und/oder eine relativ große Anzahl bzw. Flächendichte an Strahlaustrittsöffnungen, z.B. mehr als 100 und insbesondere mehr als 150 Strahlaustrittsöffnungen im Abstand von höchstens ein bis fünf Millimetern voneinander, besitzt.

In entsprechenden Ausführungen befinden sich die Steckbefestigungsstifte und die zugeordneten Stiftdurchstecköffnungen in Bezug auf eine Längsmittenachse der Strahlscheibe auf wenigstens zwei unterschiedlichen Radien und/oder an wenigstens zwei unterschiedlichen Umfangswinkeln. In entsprechenden Ausführungen sind die Steckbefestigungsstifte und die Stiftdurchstecköffnungen auf diese Weise über eine Flächenausdehnung der Strahlscheibe hinweg verteilt angeordnet. Damit lässt sich eine entsprechend gleichmäßige Verteilung der von der Strahlscheibenhaltevorrichtung bereitgestellten Haltekraft über die gesamte Ausdehnung der Strahlscheibe hinweg erzielen.

In einer Weiterbildung der Erfindung weist mindestens eine der Stiftdurchstecköffnungen, vorzugsweise mehrere und in vorteilhaften Ausführungen alle Stiftdurchstecköffnungen, einen radial elastisch nachgiebigen Öffnungsrand auf. Mit diesem ist die betreffende Stiftdurchstecköffnung in der Lage, an ihrem Öffnungsrand dem in die Stiftdurchstecköffnung einzusteckenden Steckbefestigungsstift radial elastisch nachzugeben und sich nach erfolgtem Durchstecken des Steckbefestigungsstiftes diesen festhaltend wieder radial elastisch zusammenzuziehen.

In einer Weiterbildung der Erfindung weist mindestens einer der Steckbefestigungsstifte, vorzugsweise mehrere und in einer vorteilhaften Ausführung alle Steckbefestigungsstifte, einen pilzkopfförmigen Rastkopf auf, der zum verrasteten Hintergreifen durch einen Rastrand der zugeordneten Stiftdurchstecköffnung ausgebildet ist. Auf diese Weise kann der betreffende Steckbefestigungsstift, der in einer Einsteckrichtung axial in die Stiftdurchstecköffnung einsteckbar ist, gegen axiales Herausgelangen aus der Stiftdurchstecköffnung entgegen der Einsteckrichtung gesichert werden. Zudem kann die Pilzkopfform des Rastkopfes das Durchstecken des Steckbefestigungsstiftes mit seinem Rastkopf durch die Stiftdurchstecköffnung hindurch erleichtern, indem der Pilzkopf mit seiner schrägen bzw. konischen, kegelmantelförmigen Mantelfläche eine gegen den Rastrand der Stiftdurchstecköffnung andrückende Anlauffläche bildet. Besonders vorteilhaft ist dies, wenn in entsprechenden Ausführungsformen der Rastrand als radial elastisch nachgiebiger Öffnungsrand der Stiftdurchstecköffnung gebildet ist. In diesem Fall kann der pilzkopfförmige Rastkopf beim Durchstecken des Steckbefestigungsstifts den Rastrand radial elastisch aufweiten, und nach Durchtritt des Rastkopfes kann sich der Rastrand wieder radial elastisch zusammenziehen und den Rastkopf verrastend hintergreifen.

In einer Ausgestaltung der Erfindung ist wenigstens eine der Stiftdurchstecköffnungen, vorzugsweise mehrere und in vorteilhaften Ausführungen alle Stiftdurchstecköffnungen, von einem haltedomförmigen Abschnitt des Strahlscheibenhaltebereichs oder der Strahlscheibe gebildet. Der haltedomförmige Abschnitt weist einen Dombodenbereich und einen Domkopfbereich auf. Der Steckbefestigungsstift ist mit seinem Rastkopf vom Dombodenbereich her in den haltedomförmigen Abschnitt einführbar. Der Domkopfbereich beinhaltet eine Durchsteckbohrung, deren Bohrungsrand den Rastrand der Stiftdurchstecköffnung bildet. Diese domförmige Gestaltung des die betreffende Stiftdurchstecköffnung bildenden Abschnitts des Strahlscheibenhaltebereichs oder der Strahlscheibe begünstigt die Bereitstellung einer hohen Haltekraft aufgrund der für solche Domformen an sich bekannten, vorteilhaften Kraftableitungscharakteristik insbesondere in Bezug auf einwirkende Druckkräfte. Solche Druckkräfte können auf den haltedomförmigen Abschnitt einwirken, wenn der durchgesteckte Steckbefestigungsstift durch Fluiddruck im Brausekopf auf Zug belastet wird.

In einer Ausgestaltung der Erfindung ist ein Außendurchmesser des haltedomförmigen Abschnitts am Dombodenbereich größer als am Domkopfbereich. Dies entspricht der üblichen Domform und begünstigt die Erzielung einer hohen Widerstandskraft der Strahlscheibenhaltevorrichtung gegenüber dem einwirkenden Fluiddruck.

In einer Ausgestaltung der Erfindung ist der haltedomförmige Abschnitt durch einen oder mehrere Axialschlitze geschlitzt ausgebildet. Dies kann die radial elastische Nachgiebigkeit des Öffnungsrandes bzw. Rastrandes der betreffenden Stiftdurchstecköffnung fördern. Der jeweilige Axialschlitz kann je nach Bedarf axial durchgehend von einem Dombodenbereich bis zu einem Domkopfbereich oder axial einseitig oder beidseitig geschlossen ausgeführt sein.

In einer Ausgestaltung der Erfindung weist der mindestens eine Steckbefestigungsstift, der an seinem einen axialen Endbereich den pilzkopfförmigen Rastkopf aufweist, an seinem dem Rastkopf abgewandten, anderen axialen Endbereich einen radial abstehenden Halteabsatz auf. Mit diesem Halteabsatz kann der Steckbefestigungsstift haltend mit der Strahlscheibe oder dem Strahlscheibenhaltebereich zusammenwirken, während er mit seinem pilzkopfförmigen Rastkopf mit der zugeordneten Stiftdurchstecköffnung zusammenwirkt, die sich an der jeweils anderen der beiden Komponenten Strahlscheibenhaltebereich und Strahlscheibe befindet.

Gemäß einem alternativ oder zusätzlich zum ersten Aspekt vorgesehenen zweiten Aspekt der Erfindung weist die Strahlscheibe eine Mehrzahl der Strahlaustrittsöffnungen auf, die zur synchronen Fluidzuführung mit einer gemeinsamen zugeordneten Fluidzufuhrkammer in Fluidverbindung stehen. Die Strahlscheibe liegt mindestens in einem Bereich zwischen zwei dieser Strahlaustrittsöffnungen fluiddicht gegen den Strahlscheibenhaltebereich des Grundkörpers an, und der Grundkörper weist mehrere aus der gemeinsamen Fluidzufuhrkammer herausführende Fluidführungskanäle auf, von denen ein erster Fluidführungskanal zur einen der zwei betreffenden Strahlaustrittsöffnungen führt und ein zweiter Fluidführungskanal getrennt vom ersten Fluidführungskanal zur zweiten der zwei betreffenden Strahlaustrittsöffnungen führt. Mit anderen Worten werden diese beiden Strahlaustrittsöffnungen in jeder von ggf. mehreren Brausestrahlarten des Brausekopfes stets gemeinsam mit Fluid aus der gleichen Fluidzufuhrkammer versorgt, wobei sich diese gemeinsame Fluidzufuhrkammer nicht im Grenzbereich zwischen der Strahlscheibe und dem gegenüberliegenden Strahlscheibenhaltebereich des Grundkörpers befindet, sondern mit Abstand von diesem Grenzbereich stromaufwärts von selbigem, z.B. auf einer der Strahlscheibe abgewandten Seite des Strahlscheibenhaltebereichs des Grundkörpers. Die beiden Strahlaustrittsöffnungen sind über die im Grundkörper vorgesehenen Fluidführungskanäle an diese beabstandete Fluidzufuhrkammer angekoppelt.

Bei Brausekopfausführungen, die für mehrere Strahlarten ausgelegt sind, bei denen die Strahlaustrittsöffnungen zu Gruppen gruppiert sind, die je nach Brausestrahlart unterschiedlich mit Fluid gespeist oder nicht gespeist werden, besitzt der Brausekopf in an sich bekannter Weise entsprechend mehrere strömungstechnisch parallel fluidbeaufschlagbare Fluidzufuhrkammern, z.B. eine erste Fluidzufuhrkammer für eine zentrische Gruppe der Strahlaustrittsöffnungen, eine zweite Fluidzufuhrkammer für eine umfangsseitige Gruppe der Strahlaustrittsöffnungen und eine dritte Fluidzufuhrkammer für eine zwischenliegende Gruppe der Strahlaustrittsöffnungen. Die vorstehend erwähnte Charakterisierung des fluiddichten Anliegens der Strahlscheibe gegen den Strahlscheibenhaltebereich des Grundkörpers gilt in diesem Fall insbesondere mindestens für einen Bereich zwischen zwei Strahlaustrittsöffnungen, die beide einer dieser mehreren Fluidzufuhrkammern zugeordnet sind.

Mit dieser Realisierung der Erfindung ist es folglich möglich, mindestens zwei synchron fluidversorgte Strahlaustrittsöffnungen, bei denen es sich vorzugsweise um direkt benachbarte Strahlaustrittsöffnungen handelt, auf Höhe des Grenzbereichs zwischen Strahlscheibe und Strahlscheibenhaltebereich des Grundkörpers fluidtechnisch zu trennen, d.h. sie voneinander fluidgetrennt zu halten. Es versteht sich, dass auf gleiche Weise mehr als zwei Strahlaustrittsöffnungen oder mehrere Gruppen von jeweils einer oder mehreren Strahlaustrittsöffnungen zum einen unabhängig von der Brausestrahlart stets synchron fluidversorgt werden können und zum anderen auf Höhe des Grenzbereichs zwischen Strahlscheibe und Strahlscheibenhaltebereich des Grundkörpers gegeneinander abgedichtet sein können.

Diese Ausführung vermeidet das Vorhandensein einer Fluidzufuhrkammer bzw. Hohlkammer im Bereich zwischen Strahlscheibe und Strahlscheibenhaltebereich, so dass damit vermieden wird, dass sich in diesem Bereich ein hoher Fluiddruck aufbauen kann.

Folglich lässt sich mit dieser Maßnahme die Fluiddruckbelastung für die Strahlscheibe gering halten, selbst wenn sich ein hoher Fluiddruck im Brausekopf bilden sollte. Dieser hohe Fluiddruck bleibt auf einen von der Strahlscheibe entfernten Bereich des Brausekopfs begrenzt, z.B. auf den Bereich der besagten gemeinsamen Fluidzufuhrkammer, die sich beispielsweise zwischen einem Fluideintrittsbereich des Brausekopfs und dem Strahlscheibenhaltebereich des Grundkörpers befindet. Der in der Regel starre bzw. biegesteif ausgeführte Brausekopf-Grundkörper schirmt die Strahlscheibe vor derartigen hohen Fluiddrücken ab.

In einer vorteilhaften Ausführungsform liegt die Strahlscheibe wie im gezeigten Beispiel um jede Strahlaustrittsöffnung herum oder um Gruppen von jeweils einer oder mehreren der Strahlaustrittsöffnungen herum umfangsseitig geschlossen fluiddicht gegen den Strahlscheibenhaltebereich des Grundkörpers an, und der Grundkörper weist für jede Strahlaustrittsöffnung bzw. jede einen eigenen aus der zugehörigen Fluidzufuhrkammer herausführenden Fluidführungskanal auf. In diesem Fall sind folglich die Strahlaustrittsöffnungen individuell oder gruppenweise auf Höhe des Grenzbereichs von Strahlscheibe und Grundkörper vollständig gegeneinander abgedichtet, so dass dort keine Hohlkammer vorliegt und sich dementsprechend kein Fluidüberdruck aufbauen kann.

In einer Weiterbildung der Erfindung ist der jeweilige Steckbefestigungsstift einteilig mit der Strahlscheibe ausgebildet. Dies kann fertigungstechnisch und montagetechnisch von Vorteil sein. Der Steckbefestigungsstift kann in diesem Fall durch das Anstecken der Strahlscheibe an den Strahlscheibenhaltebereich in seine zugehörige Stiftdurchstecköffnung eingesteckt werden.

In einer alternativen Weiterbildung der Erfindung ist der jeweilige Steckbefestigungsstift einteilig mit dem Strahlscheibenhaltebereich ausgebildet. In diesem Fall weist die Strahlscheibe die zugehörige Stiftdurchstecköffnung auf, in die der vom Strahlscheibenhaltebereich abstehende Steckbefestigungsstift beim Anstecken der Strahlscheibe an den Strahlscheibenhaltebereich hineingelangt.

In einer weiteren alternativen Weiterbildung der Erfindung ist der jeweilige Steckbefestigungsstift als von der Strahlscheibe und dem Strahlscheibenhaltebereich separates Bauteil ausgebildet. Bei dieser Ausführung kann der Steckbefestigungsstift bei Bedarf materialtechnisch von der Strahlscheibe und dem Strahlscheibenhaltebereich entkoppelt werden, d.h. aus einem anderen Material bestehen als die Strahlscheibe und/oder der Strahlscheibenhaltebereich.

In einer Weiterbildung der Erfindung befinden sich die Steckbefestigungsstifte und die zugeordneten Stiftdurchstecköffnungen in Bezug auf eine Längsmittenachse der Strahlscheibe auf wenigstens zwei unterschiedlichen Radien und/oder an wenigstens zwei unterschiedlichen Umfangswinkeln. Dadurch lässt sich die Strahlscheibe an entsprechend unterschiedlichen Befestigungspunkten am Strahlscheibenhaltebereich festlegen. In vorteilhaften Ausführungen sind diese Befestigungspunkte im Wesentlichen gleichmäßig über die Flächenausdehnung der Strahlscheibe hinweg verteilt angeordnet. Alternativ sind Ausführungen möglich, in denen die von den Steckbefestigungsstiften gegebenen Befestigungspunkte in einem Strahlscheibenbereich mit höherer Druckbelastung dichter, d.h. mit geringeren Abständen voneinander, angeordnet sind als in einem Bereich mit niedrigerer Druckbelastung.

In entsprechenden Weiterbildungen der Erfindung ist/sind der Strahlscheibenhaltebereich und/oder die Strahlscheibe und/oder die Steckbefestigungsstifte aus einem Kunststoffmaterial gebildet. Diese Materialwahl kann je nach Bedarf und Anwendungsfall geeignet getroffen werden. So können beispielsweise alle drei Komponenten aus einem gleichen oder aus unterschiedlichen Kunststoffmaterialien gebildet sein, oder die Strahlscheibe und der Strahlscheibenhaltebereich sind aus einem Kunststoffmaterial gebildet, während die Steckbefestigungsstifte aus einem Metallmaterial gebildet sind.

In einer Weiterbildung der Erfindung weist die Strahlscheibe eine biegesteife, gelochte Scheibenplatte und eine biegeweiche Strahlmatte an einer dem Strahlscheibenhaltebereich zugewandten Rückseite der Scheibenplatte auf, wobei an der Strahlmatte Austrittsnippel ausgebildet sind, welche die Strahlaustrittsöffnungen bilden und sich durch Nippeldurchtrittsöffnungen in der Scheibenplatte hindurch erstrecken.

In einer Variante wirken die Steckbefestigungsstifte mit der Scheibenplatte haltend zusammen. Das haltende Zusammenwirken der Steckbefestigungsstifte mit der Scheibenplatte kann z.B. dadurch realisiert sein, dass die Scheibenplatte die Stiftdurchtrittsöffnungen aufweist, mit denen die Steckbefestigungsstifte über ihren Rastkopf zusammenwirken, oder dadurch, dass die Steckbefestigungsstifte über ihren radial abstehenden Halteabsatz mit der Scheibenplatte zusammenwirken. In vorteilhaften Ausführungen fungiert die biegeweiche Strahlmatte zudem als Abdichtung zwischen den Strahlaustrittsöffnungen im Bereich zwischen der Strahlscheibe und dem Strahlscheibenhaltebereich des Grundkörpers.

In einer zusätzlichen oder alternativen Variante liegt die Strahlscheibe mit ihrer Strahlmatte flächig fluiddicht gegen den Strahlscheibenhaltebereich des Grundkörpers an und grenzt die Strahlaustrittsöffnungen individuell gegeneinander fluiddicht ab. Damit fungiert die Strahlmatte auch als Abdichtmittel, durch das die eintrittsseitigen Bereiche der Strahlaustrittsöffnungen im Grenzbereich zwischen Strahlscheibe und Strahlscheibenhaltebereich individuell voneinander fluidgetrennt gehalten werden, wodurch sich der Aufbau eines unerwünschten Fluidüberdrucks in diesem Grenzbereich zuverlässig vermeiden lässt.

Vorteilhafte Ausführungsformen der Erfindung sind in den Zeichnungen dargestellt. Diese und weitere vorteilhafte Ausführungsformen der Erfindung werden nachfolgend näher erläutert. Hierbei zeigen:
- Fig. 1: Eine Draufsicht von unten auf eine sanitäre Handbrause mit einem Brausekopf,
- Fig. 2: eine Schnittansicht längs einer Linie II-II in Fig. 1,
- Fig. 3: eine Draufsicht von unten, d.h. entgegen einer Brausestrahlaustrittsrichtung, auf einen Teil eines beispielsweise in der Handbrause der Fig. 1 und 2 verwendbaren Brausekopfs mit einem Grundkörper und einer Strahlscheibe,
- Fig. 4: eine Schnittansicht längs einer Linie IV-IV in Fig. 3,
- Fig. 5: eine Detailansicht eines Bereichs V in Fig. 4,
- Fig. 6: eine Perspektivansicht von unten des Brausekopfteils der Fig. 3 bis 5,
- Fig. 7: eine Draufsicht von oben auf eine Strahlscheibenplatte der Strahlscheibe des Brausekopfteils der Fig. 3 bis 6,
- Fig. 8: eine Draufsicht von oben auf eine Strahlmatte der Strahlscheibe für den Brausekopf gemäß den Fig. 3 bis 6 und
- Fig. 9: eine Draufsicht von oben auf einen Grundkörper eines Brausekopf-Grundkörpers der Fig. 3 bis 6.

Die in den Fig. 1 und 2 gezeigte sanitäre Handbrause weist ein Handbrausengehäuse 20 von an sich üblicher Form mit einem hohlen Griffteil 21 und einem Gehäusekopfteil 22 auf. Über den hohlen Griffteil 21 erfolgt in üblicher Weise die Zufuhr eines Brausefluids z.B. durch Anschließen an einen Brauseschlauch. Der Gehäusekopfteil 22 bildet zusammen mit darin untergebrachten weiteren Brausekopfkomponenten einen Brausekopf 23. In an sich bekannter Weise ist die Handbrause in der gezeigten Ausführung zur Bereitstellung mehrerer Strahlarten eingerichtet, wozu der Brausekopf 23 entsprechend mehrkanalig ausgelegt ist, d.h. über mehrere strömungstechnisch parallele Fluidführungen 26 verfügt, denen ein Verteilerventil 24 vorgeschaltet ist, das vom Benutzer über ein Bedienelement betätigbar ist, in diesem Fall z.B. über eine Drucktaste 25.

Die Fig. 3 bis 9 veranschaulichen die vorliegend interessierenden Bestandteile eines Brausekopfs, wie er in der Handbrause der Fig. 1 und 2, alternativ für eine beliebige andere Brause verwendbar ist, z.B. für sanitäre Seitenbrausen und Kopfbrausen ebenso wie für nicht-sanitäre Brausen, mit denen Wasser oder ein anderes Fluid als ein Brausestrahl bereitgestellt werden kann.

Der in den Fig. 3 bis 9 und in Verwendung in der Handbrause der Fig. 1 und 2 veranschaulichte Brausekopf beinhaltet einen Grundkörper 1, eine Strahlscheibe 2 und eine Strahlscheibenhaltevorrichtung 3. Die Strahlscheibe 2 ist an einer Brausestrahlaustrittsseite 4 des Grundkörpers 1 gehalten und weist mindestens eine Strahlaustrittsöffnung 7 auf. Im gezeigten Beispiel ist eine Mehrzahl von Strahlaustrittsöffnungen 7 vorgesehen, wobei sich die Anzahl an Strahlaustrittsöffnungen 7 nach dem Anwendungsfall richtet. So ist beispielsweise zur Bereitstellung eines Schwallstrahls meist nur eine einzige Strahlaustrittsöffnung 7 vorhanden, für großflächige Strahlscheiben 2 und/oder für Brauseköpfe vom Fein-/Nadelstrahltyp sind häufig mehr als 100 oder auch mehr als 150 Strahlaustrittsöffnungen vorhanden, typischerweise mit einem gegenseitigen Abstand von höchstens 1mm bis 5mm. Die Strahlscheibenhaltevorrichtung 3 dient zu Halterung der Strahlscheibe 2 an einem Strahlscheibenhaltebereich 8 des Grundkörpers 1.

Die Strahlscheibenhaltevorrichtung 3 umfasst eine Mehrzahl von Steckbefestigungsstiften 5 und eine entsprechende Mehrzahl von zugeordneten Stiftdurchstecköffnungen 6, durch die jeweils einer der Steckbefestigungsstifte 5 durchgesteckt ist. Die jeweilige Stiftdurchstecköffnung 6 ist bei der in den Fig. 3 bis 9 gezeigten Ausführung des Brausekopfs am Strahlscheibenhaltebereich 8 des Grundkörpers 1 ausgebildet. In alternativen Ausführungen ist die jeweilige Stiftdurchstecköffnung 6 an der Strahlscheibe 2 ausgebildet. Die Steckbefestigungsstifte 5 und die Stiftdurchstecköffnungen 6 sind zum verrasteten Festhalten der Steckbefestigungsstifte 5 in den Stiftdurchstecköffnungen 6 eingerichtet.

In entsprechenden Ausführungsformen des Brausekopfs weist mindestens eine der Stiftdurchstecköffnungen 6 einen radial elastisch nachgiebigen Öffnungsrand 9 auf. Im gezeigten Beispiel weisen alle Stiftdurchstecköffnungen 6 den radial elastisch nachgiebigen Öffnungsrand 9 auf. In alternativen Ausführungen weist keine oder nur ein Teil der Stiftdurchstecköffnungen 6 den radial elastisch nachgiebigen Öffnungsrand 9 auf und stattdessen einen nicht radial elastisch nachgiebigen Öffnungsrand, mit dem dann z.B. ein elastisch nachgiebiger Bereich des jeweiligen Steckbefestigungsstiftes 5 zusammenwirken kann.

In entsprechenden Ausführungen weist wie im gezeigten Beispiel mindestens einer der Steckbefestigungsstifte 5 einen pilzkopfförmigen Rastkopf 5a auf, der zum verrasteten Hintergreifen durch einen Rastrand 9a der zugeordneten Stiftdurchstecköffnung 9 ausgebildet ist. Im gezeigten Beispiel weisen alle Steckbefestigungsstifte 5 den pilzkopfförmigen Rastkopf 5a auf, in alternativen Ausführungen weist keiner oder nur ein Teil der Steckbefestigungsstifte 5 den pilzkopfförmigen Rastkopf 5a auf. In diesem Fall wird der jeweilige Steckbefestigungsstift mittels einer anderen, an sich bekannten Rastverbindung in der zugehörigen Stiftdurchstecköffnung verrastet festgehalten.

In vorteilhaften Ausführungen ist wie im gezeigten Ausführungsbeispiel wenigstens eine der Stiftdurchstecköffnungen 6 von einem haltedomförmigen Abschnitt 10 des Strahlscheibenhaltebereichs 8 oder der Strahlscheibe 2 gebildet, wobei der haltedomförmige Abschnitt 10 einen Dombodenbereich 10a, von dem her der zugeordnete Steckbefestigungsstift 5 mit seinem Rastkopf 5a voraus axial in den haltedomförmigen Abschnitt 10 einführbar ist, und einen Domkopfbereich 10b aufweist, der eine Durchsteckbohrung 11 beinhaltet, deren Bohrungsrand den Rastrand 9a der Stiftdurchstecköffnung 9 bildet. Im gezeigten Beispiel ist jede Stiftdurchstecköffnung 6 durch je einen solchen haltedomförmigen Abschnitt 10 des Strahlscheibenhaltebereichs 8 des Grundkörpers 1 gebildet, in alternativen Ausführungen ist keine oder nur ein Teil der Stiftdurchstecköffnungen 6 von einem solchen haltedomförmigen Abschnitt gebildet, stattdessen beispielsweise von einer bloßen Bohrung in einem plattenförmigen Abschnitt des Strahlscheibenhaltebereichs, oder mindestens eine der Stiftdurchstecköffnungen 6 ist von einem haltedomförmigen Abschnitt 10 der Strahlscheibe 2 statt des Strahlscheibenhaltebereichs 8 gebildet.

In entsprechenden Ausführungen ist wie im gezeigten Ausführungsbeispiel ein Außendurchmesser des haltedomförmigen Abschnitts 10 am Dombodenbereich 10a größer als am Domkopfbereich 10b, in alternativen Ausführungen können diese Durchmesser z.B. auch gleich groß sein In entsprechenden Ausführungen ist der jeweilige haltedomförmige Abschnitt 10 durch einen oder mehrere Axialschlitze einseitig oder beidseitig durchgehend oder beidseitig axial geschlossen geschlitzt oder alternativ mantelseitig vollständig geschlossen ausgebildet.

In entsprechenden Ausführungsformen weist wie im gezeigten Beispiel der mindestens eine Steckbefestigungsstift 5 an seinem dem pilzkopfförmigen Rastkopf 5a abgewandten Endbereich einen radial abstehenden Halteabsatz 5b auf. Im gezeigten Beispiel weisen alle Steckbefestigungsstifte 5 diesen Halteabsatz 5b auf, in alternativen Ausführungen weist keiner oder nur ein Teil der Steckbefestigungsstifte 5 diesen Halteabsatz 5b auf. Statt des Halteabsatzes 5b kann der betreffende Steckbefestigungsstift 5 ein anderes herkömmliches Haltemittel aufweisen, durch das er haltend mit der Strahlscheibe 2 bzw. in alternativen Ausführungen mit dem Strahlscheibenhaltebereich 8 des Grundkörpers 1 zusammenwirkt, z.B. Rastnasen oder ein kraftschlüssiges Haltemittel.

In entsprechenden Ausführungsformen weist wie beim gezeigten Beispiel die Strahlscheibe 2 eine Mehrzahl der Strahlaustrittsöffnungen 7 auf, die gemeinsam mit einer zugeordneten Fluidzufuhrkammer 12 in Fluidverbindung stehen, wobei die Strahlscheibe 2 mindestens in einem Bereich 2a zwischen zwei 7a, 7b dieser Strahlaustrittsöffnungen 7 fluiddicht gegen den Strahlscheibenhaltebereich 8 des Grundkörpers 1 anliegt und der Grundkörper 1 mehrere aus der gemeinsamen Fluidzufuhrkammer 12 herausführende Fluidführungskanäle 13 aufweist, von denen ein erster 13a zur einen 7a der zwei betreffenden Strahlaustrittsöffnungen 7a, 7b führt und ein zweiter 13b getrennt vom ersten 13a zur anderen 7b der zwei betreffenden Strahlaustrittsöffnungen 7a, 7b führt.

In einer vorteilhaften Ausführung liegt die Strahlscheibe 2 um jede Strahlaustrittsöffnung 7 herum umfangsseitig geschlossen fluiddicht gegen den Strahlscheibenhaltebereich 8 des Grundkörpers 1 an, und der Grundkörper 1 weist für jede Strahlaustrittsöffnung 7 einen eigenen aus der zugehörigen Fluidzufuhrkammer 12 herausführenden Fluidführungskanal 13 auf. In diesem Fall sind folglich die Strahlaustrittsöffnungen 7 auf Höhe des Grenzbereichs von Strahlscheibe 2 und Grundkörper 1 vollständig gegeneinander abgedichtet, so dass dort keine Hohlkammer vorliegt und sich dementsprechend kein Fluidüberdruck aufbauen kann. Ein solcher Fluidüberdruck kann sich allenfalls in der vorgelagerten Fluidzufuhrkammer 12 aufbauen, wo er vom Grundkörper 1 durch dessen vergleichsweise stabile Konstruktion problemlos aufgefangen werden kann.

In alternativen Ausführungen liegt die Strahlscheibe 2 derart gegen den Strahlscheibenhaltebereich 8 des Grundkörpers 1 an, dass nicht jede Strahlaustrittsöffnung 7 einzeln von den anderen Strahlaustrittsöffnungen 7 fluiddicht getrennt ist, sondern die Strahlaustrittsöffnungen 7 gruppenweise fluidgetrennt sind. In diesem Fall sind die Strahlaustrittsöffnungen 7 in Gruppen unterteilt, wobei mindestens eine Gruppe zwei oder mehr Strahlaustrittsöffnungen 7 umfasst und diese Strahlaustrittsöffnungen 7 derselben Gruppe untereinander auf Höhe des Grenzbereichs zwischen Strahlscheibe 2 und Grundkörper 1 nicht fluidgetrennt sind, jedoch von allen anderen Strahlaustrittsöffnungen 7 fluidgetrennt sind. Dabei handelt es sich bei mindestens zwei solcher Gruppen der Strahlaustrittsöffnungen 7 um solche, deren Strahlaustrittsöffnungen 7 zu einer gleichen Brausestrahlart des Brausekopfs gehören, d.h. in allen Brausestrahlarten synchron mit dem Brausefluid aus einer gleichen von in diesem Fall typischerweise mehreren Fluidzufuhrkammern 12 versorgt bzw. nicht versorgt werden.

In entsprechenden Ausführungsformen ist der jeweilige Steckbefestigungsstift 5 wie im gezeigten Beispiel als von der Strahlscheibe 2 und dem Strahlscheibenhaltebereich 8 des Grundkörpers 1 separates Bauteil ausgebildet. In alternativen Ausführungen ist der jeweilige Steckbefestigungsstift 5 einteilig mit der Strahlscheibe 2 oder einteilig mit dem Strahlscheibenhaltebereich 8 des Grundkörpers 1 ausgebildet.

In entsprechenden Ausführungen befinden sich die Steckbefestigungsstifte 5 und die zugeordneten Stiftdurchstecköffnungen 6 in Bezug auf eine Längsmittenachse L der Strahlscheibe auf wenigstens zwei unterschiedlichen Radien und/oder an wenigstens zwei unterschiedlichen Umfangswinkeln. Mit anderen Worten befinden sich die Steckbefestigungsstifte 5 und die zugehörigen Stiftdurchstecköffnungen 6 in diesem Fall an Befestigungspunkten, die unterschiedliche Abstände von der Strahlscheiben-Längsmittenachse L haben und/oder in Drehrichtung um die Strahlscheiben-Längsmittenachse L herum gegeneinander versetzt sind. Vorzugsweise sind diese Befestigungspunkte im Wesentlichen gleichmäßig über die Flächenausdehnung der Strahlscheibe 2 hinweg verteilt angeordnet. Dies begünstigt in der Regel ein gleichmäßiges Auffangen der Fluiddruckkräfte durch die Strahlscheibenhaltevorrichtung 3. In alternativen Ausführungen sind die Befestigungspunkte sämtlich auf einem gemeinsamen Radius bezüglich der Strahlscheiben-Längsmittenachse L oder sämtlich am gleichen Umfangswinkel angeordnet.

In vorteilhaften Ausführungen sind der Strahlscheibenhaltebereich 8 des Grundkörpers 1, die Strahlscheibe 2 und die Steckbefestigungsstifte 5 sämtlich aus einem gemeinsamen oder alternativ aus unterschiedlichen Kunststoffmaterialien gebildet. In weiteren alternativen Ausführungen sind die Steckbefestigungsstifte 5 aus einem Metallmaterial gebildet. In noch weiteren alternativen Ausführungen ist die Strahlscheibe 2 und/oder der Strahlscheibenhaltebereich 8 aus einem Metallmaterial gebildet.

In einer vorteilhaften Ausführungsform umfasst die Strahlscheibe 2 wie im gezeigten Beispiel eine biegesteife, gelochte Scheibenplatte 14 und eine biegeweiche Strahlmatte 15, wobei die Strahlmatte 15 an einer dem Strahlscheibenhaltebereich 8 des Grundkörpers 1 zugewandten Rückseite der Scheibenplatte 14 angeordnet ist. Fig. 7 zeigt die Scheibenplatte 14 in einer Draufsicht von oben, d.h. in Draufsicht auf die in Brausefluidströmungsrichtung stromaufwärtige, rückwärtige Seite. An der Strahlmatte 15 sind vorderseitig Austrittsnippel 16 ausgebildet, welche die Strahlaustrittsöffnungen 7 bilden und sich durch Nippeldurchtrittsöffnungen 17 in der Scheibenplatte 14 hindurch erstrecken. Fig. 8 zeigt die Strahlmatte 15 ebenfalls in einer Draufsicht von oben. Sie kann in dieser Positionierung auf die Scheibenplatte 14 von Fig. 7 aufgelegt werden, wobei ihre Austrittsnippel 16 durch die Nippeldurchtrittsöffnungen 17 in der Scheibenplatte 14 durchgesteckt werden.

Vorzugsweise wirken die Steckbefestigungsstifte 5 mit der Scheibenplatte 14 haltend zusammen. Im gezeigten Beispiel ist dies dadurch realisiert, dass die Scheibenplatte 14 Stiftaufnahmevertiefungen 14a aufweist, gegen welche die Steckbefestigungsstifte 5 mit ihrem Halteabsatz 5b zur Anlage kommen. In alternativen Ausführungen wirken die Steckbefestigungsstifte 5 in anderer Weise haltend mit der Scheibenplatte 14 zusammen, z.B. dadurch, dass sie einteilig mit dieser ausgebildet sind oder in die Scheibenplatte 14 eingepresst gehalten werden oder mit ihrem pilzkopfförmigen Rastkopf 5a mit den haltedomförmigen Abschnitten 10 zusammenwirken, wobei letztere dann an der Scheibenplatte 14 ausgebildet sind.

Die Strahlmatte 15 besteht vorzugsweise aus einem Elastomermaterial und ist mit Stiftdurchsteckbohrungen 19 versehen, durch welche die Steckbefestigungsstifte 5 durchgeführt sind. Vorzugsweise fungiert die Strahlmatte 15 als Abdichtmittel, mit dem das fluiddichte Anliegen der Strahlscheibe 2 gegen den Strahlscheibenhaltebereich 8 des Grundkörpers 1 in dem bzw. den Bereichen 2a zwischen den Strahlaustrittsöffnungen 7 bzw. Austrittsnippeln 16 bewirkt werden kann.

In vorteilhaften Ausführungen bilden wie im gezeigten Ausführungsbeispiel der Grundkörper 1 und die Strahlscheibe 2 einen Kartuschenkörper 18 als ein eigenständiges Bauteil, wie in den Fig. 3 bis 6 dargestellt. Der Kartuschenkörper 18 bildet insbesondere ein von einem Außengehäuse des Brausekopfs bzw. vom Gehäusekopfteil 22 getrennt vormontierbares und dann in das Brausekopf-Außengehäuse einsetzbares Bauteil.

Im gezeigten Ausführungsbeispiel beinhaltet der Grundkörper 1 zwei plattenförmige Bauteile, die unter Bildung der zwischenliegenden Fluidzufuhrkammern 12 miteinander verbunden sind, und zwar eine unterseitig den Strahlscheibenhaltebereich 8 bereitstellende Strahlscheibenhalteplatte 1a und eine Deckplatte 1b. Die Strahlscheibenhalteplatte 1a fungiert gleichzeitig als Verteilplatte zur Verteilung des zugeführten Brausefluids in die optional mehreren strömungstechnisch parallelen Fluidzuführungen 26 bzw. Einzelkammern, d.h. in die mehreren Fluidzufuhrkammern 12, und von dort in die zu den Strahlaustrittsöffnungen 7 führenden Fluidführungskanäle 13. Dazu besitzt die Strahlscheibenhalteplatte 1a bzw. Verteilplatte an ihrer der Strahlscheibenhalteseite abgewandten, stromaufwärtigen Seite eine geeignete Verteilstrukturprofilierung, wie aus Fig. 9 ersichtlich, die eine Draufsicht auf diese Seite der Strahlscheibenhalteplatte 1a bzw. Verteilplatte zeigt.

Wie die obige Beschreibung deutlich macht, stellt die Erfindung einen vorteilhaften Brausekopf zur Verfügung, der sich mit relativ geringem Aufwand kompakt und sehr fluiddruckresistent bauen lässt. Selbst wenn z.B. durch Verkalkungseffekte ein Fluidüberdruck im Brausekopf entsteht, führt dieser nicht zu Beeinträchtigungen bzw. Beschädigungen der Brausekopfteile. Die Strahlscheibe mit ihren Strahlaustrittsöffnungen kann von solchen Fluidüberdrücken entlastet bleiben. Der erfindungsgemäße Brausekopf kann beispielsweise Fluidüberdrücken von bis zu 5 bar oder auch bis zu 10bar problemlos standhalten. Die Strahlscheibenbefestigung mittels der Steckbefestigungsstifte ist im Vergleich zur Verwendung von Schraubbefestigungen weniger aufwändiger, weniger schadenanfällig, deutlich platzsparender und gegen ein unbeabsichtigtes Lösen der Befestigung sicherer. Der erfindungsgemäße Brausekopf lässt sich mit relativ wenigen Bauteilen realisieren, und bei Verwendung der erwähnten Kartuschenbauform ist es bei Bedarf möglich, den Kartuschenkörper ausschließlich aus Kunststoffmaterial herzustellen. Für die Montage des Brausekopfs und beispielsweise des Kartuschenkörpers sind keine Schraubvorgänge erforderlich. Die Steckbefestigungsstifte können so ausgelegt werden, dass sie primär nur auf Zug belastet werden, die umgebenden Bauteile, wie z.B. die haltedomförmigen Abschnitte, hingegen auf Druck. Die Druckbelastung auf die haltedomförmigen Abschnitte kann zusätzlich gegen ein unbeabsichtigtes Herausgleiten der Steckbefestigungsstifte aus ihren Stiftdurchstecköffnungen sichern.

Wie bereits erwähnt, lässt sich der erfindungsgemäße Brausekopf in vielfältiger Weise für sanitäre und nicht-sanitäre Brausen verwenden.

## Patentansprüche

1. Brausekopf mit
- einem Grundkörper (1),
- einer Strahlscheibe (2), die an einer Brausestrahlaustrittsseite (4) des Grundkörpers gehalten ist und mindestens eine Strahlaustrittsöffnung (7) aufweist, und
- einer Strahlscheibenhaltevorrichtung (3) zur Halterung der Strahlscheibe an einem Strahlscheibenhaltebereich (8) des Grundkörpers,
**dadurch gekennzeichnet, dass**
- die Strahlscheibenhaltevorrichtung (3) eine Mehrzahl von Steckbefestigungsstiften (5) und zugeordneten Stiftdurchstecköffnungen (6) aufweist, durch die jeweils einer der Steckbefestigungsstifte durchgesteckt ist, wobei die jeweilige Stiftdurchstecköffnung am Strahlscheibenhaltebereich (8) des Grundkörpers oder an der Strahlscheibe (2) ausgebildet ist und wobei die Steckbefestigungsstifte und die Stiftdurchstecköffnungen zum verrasteten Festhalten der Steckbefestigungsstifte in den Stiftdurchstecköffnungen eingerichtet sind.

2. Brausekopf nach Anspruch 1, weiter **dadurch gekennzeichnet, dass** mindestens eine der Stiftdurchstecköffnungen einen radial elastisch nachgiebigen Öffnungsrand (9) aufweist.

3. Brausekopf nach Anspruch 1 oder 2, weiter **dadurch gekennzeichnet, dass** mindestens einer der Steckbefestigungsstifte einen pilzkopfförmigen Rastkopf (5a) aufweist, der zum verrasteten Hintergreifen durch einen Rastrand (9a) der zugeordneten Stiftdurchstecköffnung ausgebildet ist.

4. Brausekopf nach Anspruch 3, weiter **dadurch gekennzeichnet, dass** wenigstens eine der Stiftdurchstecköffnungen von einem haltedomförmigen Abschnitt (10) des Strahlscheibenhaltebereichs oder der Strahlscheibe gebildet ist, wobei der haltedomförmige Abschnitt einen Dombodenbereich (10a), von dem her der zugeordnete Steckbefestigungsstift mit seinem Rastkopf voraus axial in den haltedomförmigen Abschnitt einführbar ist, und einen Domkopfbereich (10b) aufweist, der eine Durchsteckbohrung (11) beinhaltet, deren Bohrungsrand den Rastrand der Stiftdurchstecköffnung bildet.

5. Brausekopf nach Anspruch 4, weiter **dadurch gekennzeichnet, dass**
- ein Außendurchmesser des haltedomförmigen Abschnitts am Dombodenbereich größer ist als am Domkopfbereich und/oder
- der haltedomförmige Abschnitt durch einen oder mehrere Axialschlitze geschlitzt ausgebildet ist.

6. Brausekopf nach einem der Ansprüche 3 bis 5, weiter **dadurch gekennzeichnet, dass** der mindestens eine Steckbefestigungsstift mit dem pilzkopfförmigen Rastkopf an seinem dem Rastkopf abgewandten Endbereich einen radial abstehenden Halteabsatz (5b) aufweist.

7. Brausekopf, insbesondere nach einem der Ansprüche 1 bis 6, mit
- einem Grundkörper (1),
- einer Strahlscheibe (2), die an einer Brausestrahlaustrittsseite (4) des Grundkörpers gehalten ist und mindestens eine Strahlaustrittsöffnung (7) aufweist, und
- einer Strahlscheibenhaltevorrichtung (3) zur Halterung der Strahlscheibe an einem Strahlscheibenhaltebereich (8) des Grundkörpers,
**dadurch gekennzeichnet, dass**
- die Strahlscheibe eine Mehrzahl der Strahlaustrittsöffnungen (7) aufweist, die zur synchronen Fluidzuführung mit einer gemeinsamen zugeordneten Fluidzufuhrkammer (12) in Fluidverbindung stehen und
- die Strahlscheibe mindestens in einem Bereich (2a) zwischen zwei (7a, 7b) dieser Strahlaustrittsöffnungen fluiddicht gegen den Strahlscheibenhaltebereich (8) des Grundkörpers (1) anliegt und der Grundkörper mehrere aus der gemeinsamen Fluidzufuhrkammer herausführende Fluidführungskanäle (13) aufweist, von denen ein erster (13a) zur einen (7a) der zwei betreffenden Strahlaustrittsöffnungen führt und ein zweiter (13b) getrennt vom ersten zur zweiten (7b) der zwei betreffenden Strahlaustrittsöffnungen führt.

8. Brausekopf nach einem der Ansprüche 1 bis 6 weiter **dadurch gekennzeichnet, dass**
- der jeweilige Steckbefestigungsstift einteilig mit der Strahlscheibe oder einteilig mit dem Strahlscheibenhaltebereich oder als von der Strahlscheibe und dem Strahlscheibenhaltebereich separates Bauteil ausgebildet ist und/oder
- sich die Steckbefestigungsstifte und die zugeordneten Stiftdurchstecköffnungen in Bezug auf eine Längsmittenachse (L) der Strahlscheibe auf wenigstens zwei unterschiedlichen Radien und/oder an wenigstens zwei unterschiedlichen Umfangswinkeln befinden.

9. Brausekopf nach einem der Ansprüche 1 bis 8, weiter **dadurch gekennzeichnet, dass** der Strahlscheibenhaltebereich und/oder die Strahlscheibe und/oder die Steckbefestigungsstifte aus einem Kunststoffmaterial gebildet ist/sind.

10. Brausekopf nach einem der Ansprüche 1 bis 9, weiter **dadurch gekennzeichnet, dass**
- die Strahlscheibe eine biegesteife, gelochte Strahlscheibenplatte (14) und eine biegeweiche Strahlmatte (15) an einer dem Strahlscheibenhaltebereich zugewandten Rückseite der Scheibenplatte aufweist,
- wobei an der Strahlmatte Austrittsnippel (16) ausgebildet sind, welche die Strahlaustrittsöffnungen bilden und sich durch Nippeldurchtrittsöffnungen (17) in der Scheibenplatte hindurch erstrecken, und
- wobei die Steckbefestigungsstifte mit der Scheibenplatte haltend zusammenwirken und/oder die Strahlscheibe mit ihrer Strahlmatte flächig fluiddicht gegen den Strahlscheibenhaltebereich (8) des Grundkörpers (1) anliegt und die Strahlaustrittsöffnungen individuell gegeneinander fluiddicht abgrenzt.

## Claims

1. Shower head, comprising
- a base body (1),
- a jet disk (2) held on a shower jet discharge side (4) of the base body and including at least one jet discharge opening (7), and
- a jet disk holding device (3) for holding the jet disk on a jet disk holding region (8) of the base body,
**characterized in that**
- the jet disk holding device (3) comprises a plurality of plug connector pins (5) and associated pin through-passage openings (6), through which a respective one of the plug connector pins is passed, wherein the respective pin through-passage opening is provided on the jet disk holding region (8) of the base body or on the jet disk (2), and wherein the plug connector pins and the pin through-passage openings are configured for latched retaining of the plug connector pins in the pin through-passage openings.

2. Shower head according to claim 1, further **characterized in that** at least one of the pin through-passage openings comprises a radially elastically resilient opening edge (9).

3. Shower head according to claim 1 or 2, further **characterized in that** at least one of the plug connector pins has a mushroom-shaped latching head (5a) which is configured for latching engagement behind by a latching edge (9a) of the associated pin through-passage opening.

4. Shower head according to claim 3, further **characterized in that** at least one of the pin through-passage openings is provided by a holding dome-shaped section (10) of the jet disk holding region or the jet disk, wherein the holding dome-shaped section comprises a dome bottom region (10a), from where the associated plug connector pin, with its latching head in front, is insertable axially into the holding dome-shaped section, and a dome head region (10b) which includes a through-passage hole (11), with the hole edge thereof providing the latching edge of the pin through-passage opening.

5. Shower head according to claim 4, further **characterized in that**
- an outer diameter of the holding dome-shaped section is greater in the dome bottom region than in the dome head region, and/or
- the holding dome-shaped section has a slotted design formed by one or more axial slots.

6. Shower head according to any one of claims 3 to 5, further **characterized in that** the at least one plug connector pin, with the mushroom-shaped latching head on its end region facing away from the latching head, comprises a radially projecting holding shoulder (5b).

7. Shower head, preferably according to any one of claims 1 to 6, comprising
- a base body (1),
- a jet disk (2) held on a shower jet discharge side (4) of the base body and including at least one jet discharge opening (7), and
- a jet disk holding device (3) for holding the jet disk on a jet disk holding region (8) of the base body,
**characterized in that**
- the jet disk comprises a plurality of the jet discharge openings (7) which are in fluid communication with a common associated fluid supply chamber (12) for synchronized fluid supply, and
- the jet disk, at least in a region (2a) between two (7a, 7b) of said jet discharge openings, abuts in a fluid-tight manner against the jet disk holding region (8) of the base body (1), and the base body comprises a plurality of fluid feed ducts (13) leading out of the common fluid supply chamber, among said fluid feed ducts a first one (13a) leads to one (7a) of the two corresponding jet discharge openings and a second one (13b), separate from the first one, leads to the second one (7b) of the two corresponding jet discharge openings.

8. Shower head according to any one of claims 1 to 6, further **characterized in that**
- the respective plug connector pin is formed integrally with the jet disk or integrally with the jet disk holding region or as a component separate from the jet disk and the jet disk holding region, and/or
- the plug connector pins and the associated pin through-passage openings are located in relation to a central longitudinal axis (L) of the jet disk on at least two different radii and/or on at least two different circumferential angles.

9. Shower head according to any one of claims 1 to 8, further **characterized in that** the jet disk holding region and/or the jet disk and/or the plug connector pins are/is made of a plastic material.

10. Shower head according to any one of claims 1 to 9, further **characterized in that**
- the jet disk includes a bending resistant, perforated jet disk plate (14) and a bending flexible jet mat (15) on a rear side of the disk plate facing towards the jet disk holding region,
- wherein discharge nipples (16) are provided on the jet mat, which form the jet discharge openings and extend across nipple through-passage openings (17) in the disk plate, and
- wherein the plug connector pins interact with the disk plate retentively and/or the jet disk with its jet mat abuts flatly in a fluid-tight manner against the jet disk holding region (8) of the base body (1) and delimit the jet discharge openings individually against each other in a fluid-tight manner.

## Revendications

1. Pomme de douche, comportant
- un corps de base (1),
- un disque de jet (2) qui est maintenu sur un côté de sortie de jet de douche (4) du corps de base et qui présente au moins une ouverture de sortie de jet (7), et
- un dispositif de maintien de disque de jet (3) pour maintenir le disque de jet sur une zone de maintien de disque de jet (8) du corps de base,
**caractérisé en ce que**
- le dispositif de maintien de disque de jet (3) présente une pluralité de broches de fixation enfichables (5) et d'ouvertures de passage de broche (6) associées, à travers lesquelles est enfichée respectivement l'une des broches de fixation enfichables, l'ouverture de passage de broche respective étant réalisée sur la zone de maintien de disque de jet (8) du corps de base ou sur le disque de jet (2), et les broches de fixation enfichables et les ouvertures de passage de broche étant aménagées pour retenir par enclenchement les broches de fixation enfichables dans les ouvertures de passage de broche.

2. Pomme de douche selon la revendication 1,
**caractérisée en outre en ce que** l'une au moins des ouvertures de passage de broche présente un bord d'ouverture (9) élastiquement flexible dans le sens radial.

3. Pomme de douche selon la revendication 1 ou 2,
**caractérisée en outre en ce que** l'une au moins des broches de fixation enfichables présente une tête d'enclenchement (5a) en forme de champignon qui est réalisée pour s'engager par l'arrière avec enclenchement à travers un bord d'enclenchement (9a) de l'ouverture de passage de broche associée.

4. Pomme de douche selon la revendication 3,
**caractérisée en outre en ce que** l'une au moins des ouvertures de passage de broche est formée par une portion en forme de dôme de maintien (10) de la zone de maintien de disque de jet ou du disque de jet, la portion en forme de dôme de maintien présentant une zone de fond de dôme (10a) à partir de laquelle la broche de fixation enfichable associée peut être introduite, avec sa tête d'enclenchement en avant, axialement dans la portion en forme de dôme de maintien, et une zone de tête de dôme (10b) qui contient un perçage traversant (11) dont le bord de perçage forme le bord d'enclenchement de l'ouverture de passage de broche.

5. Pomme de douche selon la revendication 4,
**caractérisée en outre en ce que**
- un diamètre extérieur de la portion en forme de dôme de maintien est plus grand dans la zone de fond de dôme que dans la zone de tête de dôme, et/ou
- la portion en forme de dôme de maintien est formée par une ou plusieurs fentes axiales.

6. Pomme de douche selon l'une des revendications 3 à 5,
**caractérisée en outre en ce que** ladite au moins une broche de fixation enfichable, pourvue de la tête d'enclenchement en forme de champignon, présente sur sa zone d'extrémité opposée à la tête d'enclenchement un épaulement de maintien (5b) qui fait saillie radialement.

7. Pomme de douche, en particulier selon l'une des revendications 1 à 6, comprenant
- un corps de base (1),
- un disque de jet (2) qui est maintenu sur un côté de sortie de jet de douche (4) du corps de base et qui présente au moins une ouverture de sortie de jet (7), et
- un dispositif de maintien de disque de jet (3) pour maintenir le disque de jet sur une zone de maintien de disque de jet (8) du corps de base,
**caractérisée en ce que**
- le disque de jet présente une pluralité d'ouvertures de sortie de jet (7) qui sont en communication fluidique avec une chambre d'alimentation en fluide commune associée (12) pour l'alimentation synchrone en fluide, et
- le disque de jet s'applique de manière étanche aux fluides contre la zone de maintien de disque de jet (8) du corps de base (1) au moins dans une zone (2a) entre deux (7a, 7b) de ces ouvertures de sortie de jet, et le corps de base présente plusieurs canaux de guidage de fluide (13) sortant de la chambre d'alimentation en fluide commune, dont un premier (13a) mène à l'une (7a) des deux ouvertures de sortie de jet correspondantes et un deuxième (13b) mène, séparément du premier, à la deuxième (7b) des deux ouvertures de sortie de jet correspondantes.

8. Pomme de douche selon l'une des revendications 1 à 6, **caractérisée en outre en ce que**
- la broche de fixation enfichable respective est réalisée d'une seule pièce avec le disque de jet ou d'une seule pièce avec la zone de maintien de disque de jet ou sous forme de composant séparé du disque de jet et de la zone de maintien de disque de jet, et/ou
- les broches de fixation enfichables et les ouvertures de passage de broche associées se trouvent, par rapport à un axe central longitudinal (L) du disque de jet, sur au moins deux rayons différents et/ou à au moins deux angles périphériques différents.

9. Pomme de douche selon l'une des revendications 1 à 8,
**caractérisée en outre en ce que** la zone de maintien de disque de jet et/ou le disque de jet et/ou les broches de fixation enfichables est/sont formé(e)(s) en une matière plastique.

10. Pomme de douche selon l'une des revendications 1 à 9,
**caractérisée en outre en ce que**
- le disque de jet présente une plaque de disque de jet (14) perforée, résistante à la flexion, et une natte de jet (15) souple à la flexion sur une face arrière de la plaque de disque tournée vers la zone de maintien de disque de jet,
- des mamelons de sortie (16) sont formés sur la natte de jet, lesquels forment les ouvertures de sortie de jet et s'étendent à travers des ouvertures de passage de mamelon (17) dans la plaque de disque, et
- les broches de fixation enfichables coopèrent avec la plaque de disque en la maintenant, et/ou le disque de jet s'applique avec sa natte de jet à plat et de manière étanche aux fluides contre la zone de maintien de disque de jet (8) du corps de base (1) et délimite individuellement les ouvertures de sortie de jet les unes par rapport aux autres de manière étanche aux fluides.
